# EUROPÄISCHE PATENTSCHRIFT

(11) **EP 1 049 869 B1**
(45) Veröffentlichungstag und Bekanntmachung des Hinweises auf die Patenterteilung: **25.02.2004**
(21) Anmeldenummer: 99960884.7
(22) Anmeldetag: 10.11.1999
(51) Int. Cl.: F02M 59/20, F02M 59/36, F02M 41/06, F02M 63/02

(54) **VORRICHTUNG ZUM ERZEUGEN EINES VARIABLEN VOLUMENSTROMES BEI EINER KRAFTSTOFFZUFÜHRUNG**
DEVICE FOR PRODUCING A VARIABLE VOLUMETRIC FLOW IN A FUEL SUPPLY
DISPOSITIF POUR PRODUIRE UN DEBIT VARIABLE DANS UNE ALIMENTATION EN CARBURANT

(30) Priorität: 25.11.1998 DE 19854509
(43) Veröffentlichungstag der Anmeldung: 08.11.2000
(73) Patentinhaber: SIEMENS AKTIENGESELLSCHAFT, 80333 München (DE)
(72) Erfinder: KRÜGER, Hinrich, D-93049 Regensburg (DE); WERNER, Martin, D-93155 Hemau (DE); ZANDER, Eckbert, D-06507 Bad Suderode (DE)
(86) Internationale Anmeldenummer: PCT/DE1999/003581
(87) Internationale Veröffentlichungsnummer: WO 2000/031409

(56) Entgegenhaltungen:
- EP-A- 0 643 220
- WO-A-80/02183
- WO-A-91/02897
- GB-A- 2 262 575

## Beschreibung

Die Erfindung betrifft eine Vorrichtung zum Erzeugen eines variablen Volumenstromes bei einer Kraftstoffzuführung, insbesondere zur Verwendung bei Common-Rail-Einspritzsystemen.

Bei Common-Rail-Einspritzsystemen ist es erforderlich, den Kraftstoff aus einem Tank zu fördern, zu komprimieren und den komprimierten Kraftstoff in einem als Rail bezeichneten Druckspeicher für die Einspritzung durch Injektoren bereitzustellen. Der Druck im Rail sowie die dem Rail durch Einspritzung entnommene Kraftstoffmenge variieren mit den Betriebsbedingungen des Motors.

Um den Druck im Rail und damit auch den in das Rail geförderten Volumenstrom zielgerichtet beeinflussen zu können, wird beispielsweise eine in den Patentschriften EP 0 643 220 und EP 0 643 221 beschriebene Anordnung angewendet. Eine Vorförderpumpe saugt den Kraftstoff durch einen Filter aus einem Tank und versorgt die Hochdruckpumpe. Der verdichtete Kraftstoff wird im Rail gespeichert und durch die Injektoren in Brennkammern eingespritzt. Bei diesem Verfahren werden Konstantpumpen verwendet, die mit jeder Umdrehung der Welle ein festes Volumen fördern. Durch Absteuerung des nicht benötigten, aber bereits komprimierten Volumenstroms mit Hilfe eines Ventils wird eine variable Fördermenge des Systems erreicht. Dieses Prinzip ist jedoch für Hochdrucksysteme energetisch ungünstig.

Energetisch vorzuziehen sind Systeme, bei denen die Pumpe nur einen auf die tatsächlich benötigte Menge begrenzten Volumenstrom fördert. Ein aus der Niederdrucktechnik bekanntes Verfahren, den Volumenstrom durch eine Verstellbarkeit des Volumens der Verdrängerelemente zu beeinflussen, ist bei Diesel-Einspritzsystemen wegen des hohen mechanischen Aufwands und der hohen erforderlichen Regelkräfte ungünstig. Dem zufolge sind Pumpen mit konstantem Volumen der Verdrängerelemente günstiger. Bei den Pumpen mit konstantem Volumen der Verdrängerelemente wird der variable Volumenstrom durch verschiedene Füllgrade der Verdrängervolumen erreicht. Eine Möglichkeit besteht beispielsweise darin, bei Kolbenpumpen das nicht benötigte Volumen aus dem anfänglich vollgefüllten Zylinder zu drücken, bevor die Kompression beginnt. Das Herausdrücken kann mit Hilfe eines steuerbaren Ventils zurück in die Einlaßleitung oder in einen zusätzlichen Bypass erfolgen. Nachteilig dabei ist, daß für jedes Verdrängerelement ein schnellschaltendes Ventil notwendig ist.

Anstatt den Zylinder anfänglich komplett zu füllen und die nicht benötigte Menge abzuführen, kann eine Veränderung des Füllstands auch von vornherein durch eine Begrenzung des Zulaufs zu den Verdrängerelementen erfolgen.

Eine Möglichkeit zur Begrenzung des Zulaufs ist die Drosselung des gesamten der Pumpe zugeführten Volumenstroms oder das jedem einzelnen Verdrängerelement zugeführten Volumenstroms. Dabei werden verstellbare Drosselventile verwendet, die durch eine Änderung des Drosselquerschnitts eine proportionale Veränderung des Volumenstroms ermöglichen. Der maximale Querschnitt des Drosselventils ist für den maximalen Volumenstrom bei Vollast und Nenndrehzahl ausgelegt. Durch das Zusammenwirken des von der Pumpendrehzahl abhängigen maximal förderbaren Volumenstroms mit der Stellmöglichkeit des Drosselventils ergibt sich eine Beziehung zwischen dem einstellbaren Volumenstrom und der Stellgröße in Abhängigkeit von der Pumpendrehzahl. Bei kleinen Pumpendrehzahlen mit geringem maximal förderbaren Volumenstrom ist der nutzbare Stellbereich des Drosselventils stark eingeengt, da nur ein kleiner Bereich der Drosselquerschnittsfläche drosselnd wirksam genutzt werden kann. Nur bei maximaler Drehzahl kann der volle Stellbereich des Ventils ausgenutzt werden. Soll beispielsweise eine Pumpe mit einer Nenndrehzahl von 3000 U/min und einer Fördermenge von 0,5 ml je Umdrehung betrieben werden, muß das Drosselventil für einen maximalen Volumenstrom von 1500 ml/min ausgelegt werden. Bei einer Drehzahl von 300 U/min und dem daraus resultierenden maximal geförderten Volumenstrom von 150 ml/min werden zur Regelung zwischen Null- und Vollast nur 10% des Stellbereichs des Drosselventils ausgenutzt.

Ein weiterer Nachteil von bekannten Hochdruck-Kolbenpumpen mit mehreren Zylindern und zentraler Begrenzung des zugeführten Volumenstroms liegt in der aufwendigen Sicherstellung der gleichmäßigen Förderstrompulsation. Wegen der endlichen Anzahl von Verdrängerelementen gibt es prinzipbedingt immer eine Pulsation im Förderstrom der Pumpe. Die Schwankung des Förderstroms um einen Mittelwert, kurz Pulsation genannt, ergibt sich aus der Überlagerung der von den einzelnen Verdrängerelementen stammenden Teilförderströmen zu einem Gesamtförderstrom. Für eine feste Anzahl von Verdrängerelementen ergibt sich die geringste Pulsation, wenn alle Verdrängerelemente einen gleich großen Teilförderstrom aufweisen. Bei Kolbenpumpen kommt es somit auf die gleiche Füllung jedes einzelnen Zylinders an. Wenn die Begrenzung des Zulaufes zentral erfolgt und die Verteilung auf die einzelnen Zylinder sich stromabwärts befindet, ist besonders die Übereinstimmung der Kennlinien der Einlaßventile für einen gleichen Füllungsgrad der einzelnen Zylinder und damit für eine gleichmäßige Förderstrompulsation verantwortlich. Die unterschiedlichen Kennlinien der Einlaßventile und die daraus resultierenden Unterschiede in den Durchflüssen machen sich besonders bei Teillast in ungleichmäßiger Förderstrompulsation bemerkbar. Die Herstellung von Ventilen mit übereinstimmender Einlaßventilkennlinie ist äußerst aufwendig, da es insbesondere schwierig ist, für die Einlaßventile benötigte Federn mit identischer Federlänge herzustellen.

Aufgabe der Erfindung ist es, eine Vorrichtung zum Erzeugen eines variablen Volumenstromes bei einer Kraftstoffzuführung anzugeben, bei der der Förderstrom durch eine Begrenzung des Zulaufs bei jeder zwischen Leerlaufdrehzahl und Nenndrehzahl liegenden Drehzahl auf alle zwischen Null- und Vollast benötigten Volumenströme einstellbar ist.

Die Aufgabe wird gelöst durch eine Vorrichtung gemäß Patentanspruch 1. Ausgestaltungen und Weiterbildungen des Erfindungsgedankens sind Gegenstand von Unteransprüchen.

Vorteil der Erfindung ist, daß ein für alle Pumpendrehzahlen gleichbleibend großer Stellbereich zur Beeinflussung des variablem Volumenstroms gewährleistet wird. Außerdem wird durch die Sicherstellung einer gleichmäßigen Verteilung des gesamten Zulaufs auf die einzelnen Verdrängerelemente eine geringe und gleichmäßige Förderstrompulsation erzielt. Schließlich ist vorteilhaft, daß die Hochdruckpumpe mit einem sehr geringen Vordruck betrieben werden kann.

Die Erfindung sieht insbesondere vor, bei jeder Pumpenumdrehung ein dosierbares vorab bemessenes Volumen den Förderelementen der Hochdruckpumpe zuzuführen. Mit dem daraus resultierenden variablen Füllungsgrad der Verdrängerelemente ergibt sich somit ein zwischen Null- und Vollast variabel einstellbarer Volumenstrom. Die Einstellung des Füllungsgrads ist dabei von der Drehzahl der Hochdruckpumpe entkoppelt. Dies hat zur Folge, daß der Stellbereich zur Beeinflussung des Füllungsgrades für alle Drehzahlen die selbe Größe hat. Die Dosierung erfolgt durch Variation des Winkels zwischen Öffnen und Schließen der Zuläufe bei den einzelnen Zylindern winkelsynchron zur Welle und somit in Abhängigkeit von der Stellung der Kolben der Hochdruckpumpe. Bevorzugt wird dabei der Zulauf zum Zylinder der Hochdruckpumpe immer im Bereich des oberen Totpunkts des Kolbens geöffnet und bei beliebigen Kolbenstellungen bis hinab zum Bereich des unteren Totpunkts geschlossen. Die Zylinder füllen sich dadurch mit einem definierten, den Füllungsgrad bestimmenden Volumen.

Insbesondere wird der Welle, die beispielsweise über Nocken oder Exzenter auch die Kolben antreibt, im Inneren ein kontinuierlicher Volumenstrom von einer Vorförderpumpe zugeführt. Der Volumenstrom wird durch Kanäle und äußere Nuten verteilt. Auf der Welle ist eine durchbrochene Hülse axial verstellbar angeordnet. Die Form der Nuten auf der Welle und die Durchbrüche in der Hülse werden dabei so gestaltet, daß sich in Abhängigkeit von der axialen Stellung der Hülse verschiedene Öffnungs- und/oder Schließwinkel ergeben. Die Form der Durchbrüche und Nuten kann dabei auch gegeneinander vertauscht sein. Welle und Hülse befinden sich in einem Gehäuse mit weiteren Kanälen zur Ableitung des Volumenstroms zu den einzelnen Zylindern. Darüber hinaus können Zulauf und Ablauf auch in beliebiger Zusammenstellung in das Gehäuse und/oder die Welle eingebracht sein, das heißt, daß sowohl Zulauf als auch Ablauf in der Welle oder im Gehäuse untergebracht sind oder daß sich einer von beiden im Gehäuse und der andere in der Welle befindet.

Beispielsweise durch eine schlitzförmige Ausgestaltung der Nuten und Durchbrüche und einer speziellen Orientierung der Nuten und Durchbrüche beginnt die Dosierung des Zulaufs und damit das Öffnen dann, wenn sich Nut und Durchbruch zu überdecken beginnen. Das Unterbrechen des Zulaufs (Schließen) erfolgt, wenn die Nut auf der Welle aus der Überdeckung mit dem Hülsendurchbruch herausgelaufen ist. Bei einer achsenparallelen Orientierung der Nut bleibt der Zeitpunkt des Öffnens vorteilhafterweise konstant.

Durch die axiale Verschiebung der Hülse ändert sich die Phasenlänge der Überdeckung von Nut und Durchbruch (Winkel). Durch die Verknüpfung dieser Überdeckungen mit der Kolbenstellung kann ein definiertes Volumen in die Zylinder eingelassen werden. Die axiale Verschiebung der Hülse stellt den Stellbereich dar, der für alle Drehzahlen gleich groß ist. Für alle Drehzahlen kann zwischen Nullförderung (keine Überdeckung der Nuten und Durchbrüche während eines kompletten Umlaufs von 360°) und Voll förderung (maximale Phasenlänge der Überdeckung von 180°, also in der ganzen Zeit, in der sich der Kolben vom oberen Totpunkt bis zum unteren Totpunkt bewegt) mit gleichem Stellbereich gearbeitet werden. Zum Verändern des Winkels kann in Bezug auf die Welle der Schließzeitpunkt fest und der Öffnungszeitpunkt variabel oder Öffnungszeitpunkt fest und der Schließzeitpunkt variabel oder beide variabel gewählt werden. Beispielsweise kann der Zulauf zu dem Zylinder bzw. den Zylindern jeweils im oberen Totpunkt des jeweiligen Kolbens geöffnet und bei jeder beliebigen Kolbenstellung bis zum unteren Totpunkt geschlossen werden.

Statt eines einzigen "Steuerschlitzes" können in gleicher Weise auch mehrere "Steuerschlitze" in Form von Nuten, Durchbrüchen etc. auf einer Hülse, Scheibe oder Kegel odere mehrere Hülsen, Scheiben oder Kegel mit je einem "Steuerschlitz" verwendet werden, um mehrere Kolben parallel zu bedienen.

Anstelle einer Kombination von Welle, verschiebbarer Hülse und Gehäuse kann in gleicher Weise auch nur eine Kombination aus verschiebbarer Welle und Gehäuse oder eine Kombination aus Welle und verschiebbarem Gehäuse verwendet werden. Desweiteren können anstelle von Wellen und/oder Hülsen und/oder Gehäusen auch kegelförmige, scheibenförmige oder in sonstiger, geeigneter Weise geformte Körper eingesetzt werden.

Darüber hinaus können auch bei allen Ausführungsformen Zuund Ablauf miteinander vertauscht werden. Im übrigen treffen die für die verschiebbaren Hülsen geltenden Aussagen auch für die anderen Ausführungsformen entsprechend zu.

Alle Leitungen und Kanäle sowie die Querschnitte der sich überdeckenden Nuten und Durchbrüche sind für den maximalen Volumenstrom bei maximaler Drehzahl drosselfrei ausgelegt. Somit resultiert die Volumenstrombegrenzung nicht durch Drosselung, sondern nur durch Veränderung der Phasenlänge des geöffneten Zulaufs zu den Verdrängerelementen. Prinzipbedingt ist damit kein großer Vordruck erforderlich. Der geringe Vordruck hat auch eine geringere Leckage zur Folge.

Ein weiterer Vorteil der erfindungsgemäßen Dosierung des Zulaufs für jeden einzelnen Zylinder gegenüber einer Drosselung des gesamten Pumpenzulaufs besteht in der Verbesserung der gleichmäßigen Verteilung des Zulaufs auf die einzelnen Zylinder. Die gleichmäßige Verteilung auf die einzelnen Zylinder ist nur von der Übereinstimmung der Geometrie und der Anordnung der Nuten und Durchbrüche abhängig. Die hierfür notwendigen geometrischen Toleranzen sind bedeutend einfacher einzuhalten als beispielsweise die Toleranzen der Federkennlinien für identische Einlaßventile.

Die Erfindung wird nachfolgend anhand der in den Figuren der Zeichnung dargestellten Ausführungsbeispiele näher erläutert. Es zeigt:
- Figur 1: eine erste allgemeine Ausführungsform einer erfindungsgemäßen Vorrichtung,
- Figur 2: eine erste Weiterbildung der erfindungsgemäßen Vorrichtung nach Figur 1,
- Figur 3: eine zweite Weiterbildung der erfindungsgemäßen Vorrichtung nach Figur 1,
- Figur 4: eine dritte Weiterbildung der erfindungsgemäßen Vorrichtung nach Figur 1,
- Figur 5: eine vierte Weiterbildung der erfindungsgemäßen Vorrichtung nach Figur 1,
- Figur 6: eine allgemeine, fünfte Weiterbildung der erfindungsgemäßen Vorrichtung nach Figur 1,
- Figur 7: eine spezielle Ausgestaltung der Weiterbildung nach Figur 6,
- Figur 8: eine zweite allgemeine Ausführungsform einer erfindungsgemäßen Vorrichtung,
- Figur 9: eine alternative Ausgestaltung der Weiterbildung nach Figur 8,
- Figur 10: eine dritte allgemeine Ausführungsform einer erfindungsgemäßen Vorrichtung
- Figur 11: eine vierte allgemeine Ausführungsform einer erfindungsgemäßen Vorrichtung
- Figur 12: ein Kennlinienfeld einer erfindungsgemäßen Vorrichtung.

Bei dem Ausführungsbeispiel nach Figur 1 ist eine Hochdruckpumpe 21 vorgesehen, deren Welle über einen Exzenter 21d deren Kolben 21a antreibt. In gleicher Weise können aber auch mehrere Exzenter oder eine oder mehrere Nocken vorgesehen werden. Der Zylinder 21b weist zudem jeweils Einlaß- und Auslaßventile 21c auf. Die Welle 1 ist aus der Hochdruckpumpe 21 herausgeführt und umfaßt in ihrem Inneren einen Kanal 4, der mit einer Nut 5 in Verbindung steht. Die Nut 5 durchbricht dabei die sich axial erstreckende Mantelfläche der Welle 1. Der Kanal 4 ist dabei mit dem Ablauf einer Vorförderpumpe 18 verbunden, deren Zulauf über einen Filter 20 an einen Kraftstofftank 19 angeschlossen ist. Der Ablauf der Hochdruckpumpe 21 ist mit einem Rail 22 verbunden, das zur Speicherung des unter Druck stehenden Kraftstoffes dient und von dem aus nicht dargestellte Injektoren mit dem unter Druck stehenden Kraftstoff versorgt werden. Der Zulauf der Hochdruckpumpe ist an einen Kanal 7 angeschlossen, der in ein Gehäuse 3 eingebracht ist und mit einer Nut 8 verbunden ist.

Das Gehäuse 3 weist eine Bohrung auf, die die Welle 1 sowie eine die Welle 1 umschließende Hülse 2 aufnimmt. Die nicht mitrotierende Hülse 2 ist auf der Welle axial verschiebbar angeordnet. Die im Gehäuse 3 untergebrachte Nut 8 und die sich in der Welle 1 befindende Nut 5 sind dabei derart angeordnet, daß sie einander gegenüber liegen. Zwischen den beiden Nuten 5 und 8 befindet sich dabei die Hülse 2. Die Nut 8 kann sich dabei auch über den gesamten Umfang des Gehäuses 3 erstrecken. Alternativ dazu könnte sich die Nut 5 über den gesamten Umfang der Welle 1 erstrecken. Der Durchbruch 6 in der Hülse 2 ist dabei so gestaltet, daß sich in Abhängigkeit von der axialen Stellung der Hülse 2 verschiedene Öffnungsund Schließwinkel ergeben.

Zur Veranschaulichung der Form und Anordnung der Nuten 5 auf der Welle 1 beziehungsweise der Durchbrüche 6 in der Hülse 2 bei den Ausführungsbeispielen der Figuren 2 bis 7 dienen Abwicklungen der Mantelflächen. Die Ausführungsbeispiele beziehen sich dabei jeweils auf eine Hochdruckpumpe mit drei Zylindern, so daß die Welle 1 drei Nuten 5a, 5b, 5c und die Hülse 2 drei Durchbrüche 6a, 6b, 6c hat. Die Nuten 5a, 5b, 5c und die Durchbrüche 6a, 6b, 6c sind dabei als längliche Schlitze ausgeführt. Die Nuten 5a, 5b, 5c sind treppenförmig auf der Mantelfläche der Welle 1 sich in axialer Richtung erstreckend angeordnet, d. h., die Nuten 5a, 5b, 5c sind sowohl in axialer Richtung als auch in Umfangsrichtung um jeweils einen bestimmten Abstand voneinander versetzt. Dagegen sind die Durchbrüche 6a, 6b, 6c der Hülse 2 in einem bestimmten Winkel zwischen Umfangsrichtung und axialer Richtung orientiert und einander gegenüber in axialer Richtung parallel verschoben sowie um einen bestimmten Abstand in Umfangsrichtung versetzt. Die Bewegung der Nuten 5a, 5b, 5c ergibt sich aus der Rotation der Welle in Umfangsrichtung und die der Durchbrüche 6a, 6b, 6c aus der Verstellung der Hülse in axialer Richtung. Bei der in Figur 2 gezeigten Orientierung der schlitzförmigen Nuten 5a, 5b, 5c und Durchbrüche 6a, 6b, 6c beginnt die Dosierung des Zulaufs (Öffnen) mit dem Beginn der Überdeckung der Nut 5a mit dem Durchbruch 6a. Die Unterbrechung des Zulaufs (Schließen) erfolgt, wenn die Nut 5a auf der Welle 1 unter dem Durchbruch 6a der Hülse 2 herausgelaufen ist und somit keine Überdeckung mehr vorliegt. Bei den abgewickelten Mantelflächen in Figur 2 kann dies gut durch eine gedankliche vertikale Verschiebung der Welle 1 nach oben verdeutlicht werden. Durch axiale Verschiebung der Hülse 2 nach rechts ändert sich der Zeitpunkt des Schließens, da die Nut 5a früher aus der Überdeckung mit dem Durchbruch 6a herausläuft. Der Zeitpunkt des Öffnens bleibt wegen der achsenparallelen Orientierung der Nut 5a konstant. Der Zulauf zu dem Zylinder 21b wird jeweils im oberen Totpunkt des Kolbens 21a geöffnet und bei jeder beliebigen Kolbenstellung bis zum unteren Totpunkt geschlossen.

Durch die axiale Verschiebung der Hülse 2 ändert sich der Winkel (Phasenlänge) der Überdeckung von Nut 5a und Durchbruch 6a. Durch die Verknüpfung dieser Überdeckungen mit der Stellung des jeweiligen Kolbens 21a kann ein definiertes Volumen in den jeweiligen Zylinder 21b eingelassen werden. Die axiale Verschiebung der Hülse 2 stellt den Stellbereich dar, der für alle Drehzahlen gleich groß ist. Aufgrund der Verwendung gerader Nuten und Schlitze ergibt sich dabei ein nichtlinearer Zusammenhang zwischen der axialen Verschiebung der Hülse und dem Füllungsgrad der Verdrängerelemente. Der Zusammenhang ist für alle Drehzahlen zwischen einer minimalen Drehzahl nₘᵢₙ und einer maximalen Drehzahl nₘₐₓ gleich.

Die in Figur 3 gezeigte Ausführungsform der Hülse 2 und der Welle 1 geht aus der Ausführungsform nach Figur 2 derart hervor, daß die Ausgestaltung und Orientierung der schlitzförmigen Nuten 5d, 5e, 5f beziehungsweise der Durchbrüche 6d, 6e, 6f dem gegenüber vertauscht sind. Durch Beibehalten der relativen Orientierung von Nuten 5d, 5e, 5f und der Durchbrüche 6d, 6e, 6f im Hinblick auf die Bewegungsrichtung der Welle 1 sowie der Verstellrichtung der Hülse 2 bleibt das Öffnungsund Schließverhalten erhalten. Die in Figur 3 beschriebene Ausführungsform wirkt daher in der gleichen Weise wie die in Figur 2 beschriebene.

Die Ausführungsformen nach den Figuren 4 und 5 gehen aus den Ausführungsformen nach Figur 2 beziehungsweise 3 dadurch hervor, daß der Winkel zwischen der jeweiligen schlitzförmigen Nut 5g bis 51 und dem jeweiligen schlitzförmigen Durchbruch 6g bis 61 nicht mehr positiv sondern negativ ist. Abgesehen von dem positiven beziehungsweise negativen Winkel entspricht die Ausführungsform nach Figur 4 derjenigen nach Figur 2 und die Ausführungsform nach Figur 5 derjenigen nach Figur 3. Bei den in den Figuren 2 und 3 dargestellten Bewegungs- und Verstellrichtungen sowie Orientierungen ergibt sich ein fester Öffnungswinkel und ein zwischen 180° und 0° variabler Schließwinkel. Bei den Ausführungsbeispielen nach den Figuren 4 und 5 ergibt sich ein variabler Öffnungswinkel sowie ein fester Schließwinkel.

Bei den bisher gezeigten Ausführungsbeispielen sind die Nuten und Durchbrüche als Parallelschlitze ausgebildet. Wie beispielsweise in Figur 6 gezeigt, kann diesen Elementen aber auch eine andere Form gegeben werden. So kann beispielsweise eine Kante 10b einer Nut oder eines Durchbruches solange gedreht werden, bis sie parallel zu einer Kante 9a eines zugeordneten Durchbruchs beziehungsweise einer zugeordneten Nut liegt. Dadurch vergrößert sich nur der ohnehin nicht drosselnde Überdeckungsquerschnitt, jedoch nicht die Länge der Überdeckungsphase (Winkel). Jede beliebige Form des Durchbruchs beziehungsweise der Nut innerhalb des jeweiligen gestrichelt dargestellten Dreiecks ist möglich. Folglich kann in gleicher Weise auch die hintere Kante 9b der Nut beziehungsweise des Durchbruchs um die rechte untere Ecke solange gedreht werden, bis sie parallel zur Kante 10a liegt. Auch hier ist jede andere Form denkbar, solange sie innerhalb des zugehörigen gestrichelten Dreiecks liegt.

Darüber hinaus kann die Form der Kanten bei Nuten und Durchbrüchen auch von der Geraden abweichen. Figur 7 zeigt dazu eine mögliche Variante. Eine Nut oder ein Durchbruch 11 ist dabei in einem positiven Winkel zwischen 0° und 90° zu einem Durchbruch beziehungsweise einer Nut 12 angeordnet. Während der Durchbruch beziehungsweise die Nut 12 ein geradliniger Schlitz ist, hat die Nut beziehungsweise der Durchbruch 11 eine Schlangenlinienform. Dies kann beispielsweise dafür genutzt werden, um einen linearen Zusammenhang zwischen dem Verstellweg der jeweiligen nicht dargestellten Hülse und dem Füllgrad des zugehörigen Zylinders zu erreichen. Anstelle eines positiven Winkels zwischen Nut und Durchbruch kann ebenso ein negativer Winkel und anstelle der Schlangenform oder der Schlitzform eine beliebige andere Form verwendet werden, um einen regelungstechnisch günstigen Zusammenhang zu erzielen.

Eine andere Ausführungsform einer Dosiereinrichtung mit einer über die Phasenlänge gesteuerten Dosierung ergibt sich, wenn außer dem Ablauf zu den Zylindern auch der Zulauf von der Vorförderpumpe im Gehäuse der Dosiereinrichtung festgelegt wird. Eine derartige Ausführungsform ist in Figur 8 dargestellt. Auf einer Welle 13 befindet sich eine mit der Welle 13 in einem Gehäuse rotierende, axial verschiebbare Hülse 17. Der Zulauf 14 von der Vorförderpumpe 18 und der Ablauf 15 zur Hochdruckpumpe 21 sind in einem Gehäuse als feste Kanäle eingebracht. Auf der verschiebbaren Hülse 17 befindet sich eine Nut 16 mit mindestens einer Schrägkante 23. Durch axiale Verschiebung der Hülse 17 kann der Winkel zwischen Öffnen und Schließen und damit die Phasenlänge des Durchgangs vom Zulauf 14 zum Ablauf 15 variiert werden. Für Lage und Orientierung sowie die Form der Schrägkante 23 gelten analog die oben gemachten Ausführungen. Zum besseren Verständnis ist in Figur 8 das Gehäuse weggelassen.

Darüberhinaus könnte bei der Ausführungsform nach Figur 8 die Hülse 17 weggelassen werden, wenn die Welle gegenüber dem Gehäuse axial verschiebbar ist und die Nut 16 mit Kante 23 in die Welle 13 eingebracht ist. Eine derartige Ausführungsform ist in Figur 9 gezeigt. Dabei befindet sich in einer Welle 24 eine annähernd dreickförmige Nut 25 mit einer Schrägkante 26. In einem Gehäuse 27 zur Aufnahme der Welle 24 sind ein Zulauf 28 und ein Ablauf 29 als im Endbereich radial auf die Welle 24 gerichtete Kanäle eingebracht. Die Welle 24 ist relativ zum Gehäuse 27 axial verschiebbar. Die Funktionsweise entspricht dabei aufgrund der gleichen relativen Bewegung und Formgebung der in Figur 8 gezeigten Ausführungsform.

Die bisher beschriebenen Steuerschlitze in den zylindrischen Wellen oder Hülsen können auch in sich axial berührenden Scheiben, ineinander gesteckte Kegeln oder anders geformte Körper eingearbeitet sein.

Bei der in Figur 10 gezeigten Ausführungsform ist eine auf eine Welle 30 aufgebrachte oder angeformte Scheibe 31 mit einem die Scheibe 31 in zur Wellenachse paralleler Richtung durchdringenden Durchbruch 32 vorgesehen. Ein parallel zur Scheibenebene, in radialer Richtung verschiebbarer Kanal bildet den Zulauf 33 und ist derart angeordnet, daß er je nach seiner axialen Lage auf den Durchbruch 32 trifft oder nicht. Ein parallel zur Wellenachse befindlicher Kanal als Ablauf 34 ist ortsfest auf der dem Zulauf 33 gegenüberliegenden Seite der Scheibe 31 derart angeordnet, daß bei gegebener Durchbruchsform zwischen Ablauf 34 und Durchbruch 32 die maximal mögliche Überlappung während einer Umdrehung der Welle 30 erreicht wird. Der Zulauf 33 ist in einem Schieber 35 untergebracht, der sich seinerseits ebenso wie die Welle 30, die Scheibe 31 und der Ablauf 34 in einem Gehäuse 36 befinden. Dem Durchbruch beim vorliegenden Ausführungsbeispiel liegt eine die Welle halbkreisförmig umschließende Form zugrunde, wobei der Durchbruch sich mit zunehmendem Scheibenwinkel in radialer Richtung aufweitet. Neben der gezeigten Form kann aber auch jede geeignete andere Form verwendet werden. Durch radiale Verschiebung des Schiebers 35 und damit des Zulaufs 33 kann wiederum die Phasenlänge der Überlappung von Zulauf 33, Ablauf 34 und Scheibe 31 und damit die Phasenlänge des geöffneten Zulaufs zu den Förderelementen variiert werden. Alternativ können Zu- und Ablauf gemeinsam im Schieber untergebracht werden, wobei dann anstelle des Durchbruchs eine entsprechend geformte Nut in der Scheibe eingearbeitet ist.

Figur 11 zeigt ein Ausführungsbeispiel mit einem auf eine Welle 37 aufgebrachten oder angeformten kegelförmigen Grundkörper, der im weiteren als Kegel 38 bezeichnet wird. In den Kegel 38 ist an der Mantelfläche eine mit einer Schrägkante 40 versehene Nut 39 eingebracht, die mit einem zur Grundfläche des Kegels führenden Kanal 41 in Verbindung steht. Die Mündungsöffnung des Kanals 41 im Bereich der Kegelgrundfläche hat beim vorliegenden Ausführungsbeispiel in etwa die Form einer halbkreisförmig um die Welle angeordneten Öffnung mit beispielsweise konstanter Breite, wobei die Öffnung so ausgebildet ist, daß zwischen einem parrallel zur Welle verlaufenden, ortsfesten Ablauf 42 und der Öffnung die maximale Überlappung auftritt. Ein Zulauf 43 ist in einen Schieber 44 integriert, der in Richtung zwischen Kegelspitze und Grundfläche entlang der Mantelfläche verschiebbar ist. Je nach Stellung des Schiebers 44 tritt eine bestimmte Phasenlänge der Überlappung zwischen Zulauf 43 und Nut 39 auf. Für die Formgebung der Nut 39 gelten analog die obigen Ausführungen. Schließlich ist ein Gehäuse 45 zur Aufnahme der Welle 37, des Kegels 38, des Ablaufs 42 und des Schiebers 44 vorgesehen. Wie beim Ausführungsbeispiel nach Figur 10 kann auch der Ablauf in den Schieber mitintegriert werden und anstelle der des Durchbruchs eine Nut vorgesehen werden.

Darüber hinaus können auch bei allen Ausführungsbeispielen Zu- und Ablauf miteinander vertauscht werden. Ebenso gelten die für die verschiebbaren Hülsen gemachten Aussagen für die restlichen Ausführungsbeispiele analog. Obwohl in den Ausführungsbeispielen der Figuren 10 und 11 nur ein "Steuerschlitz" dargestellt ist, können in gleicher Weise auch mehrere "Steuerschlitze" in Form von Nuten, Durchbrüchen etc. auf einer Hülse, Scheibe oder Kegel oder mehrere Hülsen, Scheiben oder Kegel mit je einem "Steuerschlitz" verwendet werden.

Eine Kennlinie zur Darstellung eines beispielhaften Zusammenhangs zwischen Stellgröße (zum Beispiel Verschiebeweg der Hülse gegenüber Welle) und Volumenstrom *V̇* ist in Figur 12 dargestellt. Für alle Drehzahlen kann zwischen Nullförderung (keine Überdeckung der Nuten und Durchbrüche während eines kompletten Umlaufs von 360°) und Vollförderung (maximale Phasenlänge der Überdeckung von 180°, also in der gesamten Zeit in der sich der Kolben von oberen Totpunkt bis zum unteren Totpunkt bewegt) mit gleichem Stellbereich gearbeitet werden.

Im Falle entsprechend geformter Schlitze und Nuten (vgl. Ausführungsform nach Figur 7) ergibt sich für den Volumenstrom *V̇* in Abhängigkeit von der Stellgröße S bei verschiedenen Drehzahlen n zwischen einer minimalen Drehzahl nₘᵢₙ und einer maximalen Drehzahl nₘₐₓ jeweils ein linearer Verlauf, der im Ursprung beginnt und eine drehzahlabhängige Steigung aufweist.

## Patentansprüche

1. Vorrichtung zum Erzeugen eines variablen Volumenstromes bei einer Kraftstoffzuführung mit:
einer Hochdruckpumpe (21), die mindestens einen Zulauf, mindestens einen Zylinder (21b), mindestens einen jeweils darin beweglichen Kolben (21a) und eine den Kolben (21a) bzw. die Kolben antreibende Welle (1) aufweist, und
einer Dosiereinrichtung (2 bis 8), die in dem Zulauf bzw. den Zuläufen der Hochdruckpumpe (21) angeordnet ist, die mit der Welle (1) synchronisiert ist und die bei jeder Umdrehung der Welle (1) ein variabel dosierbares Kraftstoffvolumen dem Zylinder (21b) bzw. den Zylindern zuführt, wobei die Dosierung durch Verändern des Winkels zwischen Öffnen und Schließen des Zulaufs bzw. der Zuläufe erfolgt.

2. Vorrichtung nach Anspruch 1, bei der
die Dosiereinrichtung (2 bis 8) drehschieberähnliche, gegeneinander verschiebbare Nuten (5a bis 51) und/oder Durchbrüche (6a bis 61) aufweist und
das Verändern des Winkels zwischen Öffnen und Schließen des Zulaufs bzw. der Zuläufe durch Variation des Winkels des Überdeckens der Nuten (5a bis 51) und/oder der Durchbrüche (6a bis 61) und/oder der Nut und des Durchbruches erfolgt.

3. Vorrichtung nach Anspruch 1 oder 2, bei der
die Welle (1) mindestens einen innenliegenden, hohlen Kanal (4) umfaßt, dem bzw. denen ein kontinuierlicher Volumenstrom an Kraftstoff zugeführt wird,
mindestens eine Nut (5) in die Welle eingebracht ist und mit dem Kanal (4) verbunden ist,
eine mit mindestens einem Durchbruch (6) versehene, axial verschiebbare Hülse (2) auf der Welle (1) angeordnet ist,
Welle (1) und Hülse (2) zumindest teilweise in einem Gehäuse (3) untergebracht sind und
das Gehäuse (3) mindestens einen weiteren Kanal (7) zur Ableitung des Volumenstroms aufweist, wobei
die Nut bzw. die Nuten in der Welle und der Durchbruch bzw. die Durchbrüche in der Hülse derart geformt sind, daß die axiale Stellung der Hülse verschiedene Öffnungs- und Schließwinkel definiert.

4. Vorrichtung nach einem der Ansprüche 1 bis 3, bei der
Nuten (5a bis 51) und Durchbrüche (6a bis 61) die Form von geradlinigen Schlitzen haben und
zwischen der Orientierung der Nut bzw. der Nuten (5a bis 51) und der Orientierung des Durchbruchs bzw. der Durchbrüche eine vorgegebene, von Null verschiedene Winkeldifferenz besteht.

5. Vorrichtung nach einem der Ansprüche 1 bis 3, bei der
Nuten (5a bis 51) und Durchbrüche (6a bis 61) als kurvenförmige Schlitze ausgebildet sind.

6. Vorrichtung nach Anspruch 1, bei der
ein scheibenförmiger Grundkörper (31) mit der Welle (30) verbunden ist, welcher in einem entsprechend ausgebildeten Gehäuse (36) untergebracht ist und mindestens eine Nut und/oder einen Durchbruch (32) aufweist,
wobei ein Zufluß (33) und/oder Abfluß (34) relativ zu der Nuten und/oder dem Durchbruch (32) verschiebbar ist und das Verändern des Winkels zwischen Öffnen und Schließen des Zulaufs bzw. des Ablaufs durch Variation des Winkels des Überdeckens der Nut bzw. des Durchbruches (32) und des Zuflusses (33) und/oder Abflusses (34) erfolgt.

7. Vorrichtung nach Anspruch 1, bei der
ein kegelförmiger Grundkörper (38) mit der Welle (37) verbunden ist, welcher in einem entsprechend ausgebildeten Gehäuse (45) untergebracht ist und mindestens eine Nut und/oder einen Durchbruch (39) aufweist,
wobei ein Zufluß (43) und/oder Abfluß (42) relativ zu der Nuten und/oder dem Durchbruch (39) verschiebbar ist und das Verändern des Winkels zwischen Öffnen und Schließen des Zulaufs bzw. des Ablaufs durch Variation des Winkels des Überdeckens der Nut bzw. des Durchbruches (39) und Zuflusses (43) und/oder Abflusses (42) erfolgt.

8. Vorrichtung nach einem der vorherigen Ansprüche, bei der
Zu- und Ablauf als feste Kanäle (14, 15) in das Gehäuse eingebracht sind und die Hülse (17) mindestens eine Nut (16) mit mindestens einer Schrägkante (23) aufweist.

9. Vorrichtung nach einem der vorherigen Ansprüche, bei der
zum Verändern des Winkels der Öffnungszeitpunkt fest und der Schließzeitpunkt variabel in Bezug auf die Welle (1) ist.

10. Vorrichtung nach einem der vorherigen Ansprüche, bei der
der Zulauf zu dem Zylinder (21b) bzw. den Zylindern jeweils im Bereich des oberen Totpunkts des jeweiligen Kolbens (21a) geöffnet und bei jeder beliebigen Kolbenstellung bis zum Bereich des unteren Totpunkts geschlossen wird.

## Claims

1. Apparatus for producing a variable volumetric flow in a fuel feed system having:
a high-pressure pump (21), which has at least one inlet, at least one cylinder (21b), at least one piston (21a), which can in each case move in said cylinder, and a shaft (1) that drives the piston (21a) or pistons, and having
a metering device (2 to 8), which is arranged in the inlet or inlets of the high-pressure pump (21) and is synchronized with the shaft (1) and feeds a variably meterable volume of fuel to the cylinder (21b) or cylinders during each revolution of the shaft (1), metering being performed by varying the angle between the opening and closure of the inlet or inlets.

2. Apparatus according to Claim 1, in which
the metering device (2 to 8) has grooves (5a to 51) and/or apertures (6a to 61) similar to rotary slides, which can be displaced relative to one another, and
the angle between the opening and closure of the inlet or inlets is varied by varying the angle of overlap between the grooves (5a to 51) and/or the apertures (6a to 61) and/or the groove and the aperture.

3. Apparatus according to Claim 1 or 2, in which the shaft (1) comprises at least one interior hollow passage (4), to which a continuous volumetric flow of fuel is supplied,
at least one groove (5) is inserted into the shaft and connected to the passage (4),
an axially displaceable sleeve (2) provided with at least one aperture (6) is arranged on the shaft (1),
the shaft (1) and the sleeve (2) are at least partially accommodated in a casing (3) and
the casing (3) has at least one further passage (7) to carry away the volumetric flow, the groove or grooves in the shaft and the aperture or apertures in the sleeve being shaped in such a way that the axial position of the sleeve defines different opening and closing angles.

4. Apparatus according to one of Claims 1 to 3, in which grooves (5a to 51) and apertures (6a to 61) take the form of rectilinear slots and
there is a predetermined angular difference other than zero between the orientation of the groove or grooves (5a to 51) and the orientation of the aperture or apertures.

5. Apparatus according to one of Claims 1 to 3, in which grooves (5a to 51) and apertures (6a to 61) are designed as curved slots.

6. Apparatus according to Claim 1, in which
a disc-shaped main body (31) is connected to the shaft (30), said body being accommodated in a correspondingly designed casing (36) and having at least one groove and/or aperture (32),
an inlet (33) and/or outlet (34) being displaceable relative to the grooves and/or the aperture (32), and the angle between the opening and closure of the inlet or outlet being varied by varying the angle of overlap between the groove or aperture (32) and the inlet (33) and/or outlet (34).

7. Apparatus according to Claim 1, in which
a conical main body (38) is connected to the shaft (37), said body being accommodated in a correspondingly designed casing (45) and having at least one groove and/or aperture (39),
an inlet (43) and/or outlet (42) being displaceable relative to the grooves and/or the aperture (39), and the angle between the opening and closure of the inlet or outlet being varied by varying the angle of overlap between the groove or aperture (39) and the inlet (43) and/or outlet (42).

8. Apparatus according to one of the preceding claims, in which
the inlet and the outlet are formed as fixed passages (14, 15) in the casing, and the sleeve (17) has at least one groove (16) with at least one oblique edge (23).

9. Apparatus according to one of the preceding claims, in which,
for purposes of varying the angle, the opening instant is fixed and the closing instant is variable in relation to the shaft (1).

10. Apparatus according to one of the preceding claims, in which
the inlet to the cylinder (21b) or cylinders is in each case opened in the region of the top dead centre position of the respective piston (21a) and is closed in any desired position of the piston down to the region of the bottom dead centre position.

## Revendications

1. Dispositif pour créer un débit variable dans une alimentation en carburant, qui comprend:
une pompe à haute pression (21) qui présente au moins une admission, au moins un cylindre (21 b), au moins un piston (21 a) qui peut s'y déplacer et un arbre (1) qui entraîne le piston (21a) ou les pistons, et
un dispositif de dosage (2 à 8) qui est disposé dans l'admission ou dans les admissions de la pompe à haute pression (21), qui est synchronisé par rapport à l'arbre (1) et qui, lors de chaque rotation de l'arbre (1), admet un volume dosable de manière variable dans le cylindre (21 b) ou les cylindres, le dosage s'effectuant par modification de l'angle entre l'ouverture et la fermeture de l'admission ou des admissions.

2. Dispositif selon la revendication 1, dans lequel le dispositif de dosage (2 à 8) présente des rainures (5a à 5l) de type en coulisseau rotatif et décalées les unes par rapport aux autres et/ou des perforations (6a à 6l) et dans lequel la modification de l'angle entre l'ouverture et la fermeture de l'admission ou des admissions s'effectue par modification de l'angle de superposition des rainures (5a à 5l) et/ou des perforations (6a à 6l) et/ou de la rainure et de la perforation.

3. Dispositif selon la revendication 1 ou 2, dans lequel l'arbre (1) comprend :
au moins un canal intérieur creux (4) auquel ou auxquels est apporté un débit continu de carburant,
au moins une rainure (5) est installée dans l'arbre et est reliée au canal (4),
un manchon (2) apte à coulisser axialement et doté d'au moins une perforation (6) étant disposé sur l'arbre (1),
l'arbre (1) et le manchon (2) étant installés au moins en partie dans un boîtier (3) et
le boîtier (3) présentant au moins un autre canal (7) de sortie du débit,
la rainure ou les rainures ménagées dans l'arbre et la perforation ou les perforations ménagées dans le manchon étant configurées de telle sorte que la position axiale du manchon définit différents angles d'ouverture et de fermeture.

4. Dispositif selon l'une des revendications 1 à 3, dans lequel les rainures (5a à 5l) et les perforations (6a à 6l) ont la forme de fentes rectilignes et dans lequel entre l'orientation de la rainure ou des rainures (5a à 5l) et l'orientation de la perforation ou des perforations, il existe une différence angulaire prédéterminée et différente de zéro.

5. Dispositif selon l'une des revendications 1 à 3, dans lequel les rainures (5a à 5l) et les perforations (6a à 6l) sont configurées en fentes incurvées.

6. Dispositif selon la revendication 1, dans lequel un corps de base (31) en forme de disque est relié à l'arbre (30), est installé dans un boîtier (36) configuré de façon appropriée et présente au moins une rainure et/ou une perforation (32), un écoulement (33) et/ou une sortie (34) pouvant coulisser par rapport aux rainures et/ou à la perforation (32), la modification de l'angle entre l'ouverture et la fermeture de l'admission ou de la sortie s'effectuant par modification de l'angle de superposition de la rainure ou de la perforation (32) et de l'admission (33) et/ou de la sortie (34).

7. Dispositif selon la revendication 1, dans lequel un corps de base (38) de forme conique est relié à l'arbre (37), lequel est installé dans un boîtier (45) de forme appropriée et présente au moins une rainure et/ou une perforation (39), une admission (43) et/ou une sortie (42) pouvant coulisser par rapport à la rainure et/ou à la perforation (39) et la modification de l'angle entre l'ouverture et la fermeture de l'admission ou de la sortie s'effectuant par modification de l'angle de superposition de la rainure ou de la perforation (39) et de l'admission (43) et/ou de la sortie (42).

8. Dispositif selon l'une des revendications précédentes, dans lequel l'admission et la sortie sont réalisés sous la forme de canaux fixes (14, 15) dans le boîtier, le manchon (17) présentant au moins une rainure (16) dotée d'au moins un bord oblique (23).

9. Dispositif selon l'une des revendications précédentes, dans lequel, pour modifier l'angle, le point d'ouverture est fixe et le point de fermeture est variable par rapport à l'arbre (1).

10. Dispositif selon l'une des revendications précédentes, dans lequel l'admission au cylindre (21b) ou aux cylindres est ouverte dans la zone de chaque point mort haut du piston (21a) concerné et est fermée dans toute position quelconque du piston jusqu'à la zone du point mort bas.
